# DEMANDE DE BREVET EUROPEEN

(11) **EP 0 455 603 A1**
(43) Date de publication de la demande: **06.11.1991**
(21) Numéro de dépôt: 91810325.0
(22) Date de dépôt: 29.04.1991
(51) Int. Cl.: A45D 40/00, A45D 34/00

(54) **Accessoire de toilette féminine**

(30) Priorité: 03.05.1990 CH 1497/90
(71) Demandeur: Jarne, José, CH-1003 Lausanne (CH)
(72) Inventeur: Jarne, José, CH-1003 Lausanne (CH)
(74) Mandataire: KIRKER & Cie S.A.

(57) **Abrégé**

L'accessoire comprend un support (1) de la forme d'une palette de peintre, présentant une série de récipients (3) fixés sur lui de façon amovible. Ces récipients sont destinés à contenir différents parfums. Leur fermeture étanche est assurée par un diaphragme (10) du type photographique, que l'on ouvre ou ferme en faisant tourner une couronne (11) prévue sur chaque récipient (3).

L'utilisatrice emploiera pour se parfumer un pinceau qu'elle trempera dans le ou les récipients de son choix qu'elle aura préalablement ouvert en actionnant son diaphragme (10) par la couronne (11).

## Description

Actuellement, on peut constater que de nouveaux parfums apparaissent constamment sur le marché. Certains arrivent à conquérir une place sur le marché de la parfumerie, principalement grâce à la promotion et à la distribution. Les autres, à part des exceptions, sont des parfums lances par de grands couturiers ou, plus récemment, par des peintres mondialement connus. En fait, un parfum ne se distingue des autres que par son nom ou sa marque, donc sa notoriéte, la forme du flacon qui le contient et son essence (senteur).

La présente invention vise à fournir un accessoire de parfumerie permettant de présenter à la clientèle féminine, des parfums d'une manière nouvelle et attrayante; elle a pour objet un accessoire de toilette féminine qui est conforme à la revendication 1.

Le dessin annexé représente schématiquement et à titre d'exemple, une forme d'exécution et une variante de l'accessoire selon l'invention.

Fig. 1 représente une vue d'ensemble de cette forme d'exécution.

Fig. 2 est une vue en coupe partielle montrant comment, dans cette forme d'exécution, les récipients contenant du parfum sont fixés de façon amovible sur le support destiné à être tenu à la main.

Fig. 3 est une vue en plan correspondant à la fig. 2 et montrant un moyen de fermeture étanche de ces récipients.

Fig. 4 est une vue analogue à la fig. 2, relative à une variante, en coupe selon 4-4 de fig. 5.

Fig. 5 est une vue en plan correspondant à la fig. 4.

L'accessoire représenté sur les fig. 1 à 3 comprend un support 1 agencé pour être tenu à la main et qui, dans cet exemple préféré, a la forme classique d'une palette de peintre.

Le support 1 présente une série de perforations 2 dans chacune desquelles est engagé un récipient 3 contenant un parfum particulier, sélectionné par la cliente ou par le fabricant. Chaque flacon 3 est engage par la face arrière de la palette 1 dans une des perforations 2. Ces perforations présentent une partie supérieure 4 de plus petit diamètre que leur partie inférieure 5. Chaque récipient présente une partie supérieure cylindrique 6 de même diamètre que la partie 4, et une partie inférieure cylindrique 7 de même diamètre que la partie 5. Un ressort à lame 8, pouvant tourner autour de sa fixation 9 à la palette 1, maintient chaque récipient 3 en place dans la perforation respective 2.

Pour assurer la fermeture étanche de chaque récipient 3, il est prévu un diaphragme 10 du type photographique (représenté ferme sur la fig. 3) actionnable à la main au moyen d'une couronne 11 montée tournante sur le corps du récipient.

L'utilisatrice de l'accessoire utilisera celui-ci un peu à la façon d'un peintre, c'est-à-dire en choisissant parmi les différents parfums à sa disposition, comme le peintre choisirait les couleurs, et en prélevant le ou les parfums qu'elle veut utiliser ou essayer, au moyen d'un pinceau qu'elle trempera dans le ou les récipients choisis dont elle aura préalablement ouvert le diaphragme 10 en faisant tourner la couronne 11.

On sait que les femmes se parfument habituellement avec un doigt humecté de parfum, ou d'un pulvérisateur de parfum. L'accessoire décrit offre à l'utilisatrice une façon nouvelle de se parfumer, en harmonie avec l'idée plus ou moins consciente d'agir comme un peintre travaillant avec sa palette et un pinceau, donc comme un artiste.

Dans la variante selon fig. 4 et 5, le récipient 12 contenant un parfum est de forme cylindrique et présente deux doigts radiaux opposés 13, s'étendant à l'extérieur et agencés pour constituer, avec des rainures pratiquées dans le support la, un dispositif à baïonnette permettant de fixer instantanément (et de l'enlever de même) le récipient sur la palette.

Dans cette variante, la fermeture étanche du récipient 12 est assurée par un couvercle pivotant 14, bistable, c'est-à-dire sollicité de façon connue par un ressort non visible sur le dessin, vers ses deux positions stables, celle ouverte et celle fermée.

Il est évident que la matière du support 1 ou 1a pourra être choisie à volonté. Elle pourra être du verre, de la porcelaine, du bois ou toute autre matière appropriée.

Les récipients contenant les parfums peuvent être différents de ceux des exemples représentés sur le dessin; ils peuvent être fixés de façon amovible sur le support 1 d'une façon autre que celles représentées.

## Revendications

1. Accessoire de toilette féminine, caractérisé par un support (1) agencé pour être tenu à la main et sur lequel sont fixés de façon amovible des récipients (13) contenant un choix de parfums.

2. Accessoire selon la revendication 1, caractérisé en ce que le support a la forme d'une palette.

3. Accessoire selon la revendication 1 ou 2, caractérisé en ce que les récipients sont fixés à baïonnette sur le support.

4. Accessoire selon la revendication 1 ou 3, caractérisé en ce que les récipients comportent un moyen de fermeture étanche.

5. Accessoire selon la revendication 4, caractérisé en ce que ledit moyen de fermeture étanche est un diaphragme du type photographique (10) actionnable par rotation d'une pièce annulaire (11) montée sur chaque récipient.

6. Accessoire selon la revendication 4, caractérisé en ce que ledit moyen est un couvercle pivotant, sollicité par ressort et à deux positions stables, ouverte et fermée.
